# FASCICULE DE BREVET EUROPEEN

(11) **EP 1 809 955 B1**
(45) Date de publication et mention de la délivrance du brevet: **16.08.2017**
(21) Numéro de dépôt: 05814788.5
(22) Date de dépôt: 04.11.2005
(51) Int. Cl.: F25B 17/08

(54) **Production de froid à très basse température dans un dispositif thermochimique.**
Erzeugung von Tiefkühlung in einer thermochemischen Vorrichtung.
Production of very low-temperature refrigeration in a thermochemical device.

(30) Priorité: 04.11.2004 FR 0411766
(43) Date de publication de la demande: 25.07.2007
(73) Titulaire: Centre National de la Recherche Scientifique (C.N.R.S.), 75016 Paris (FR)
(72) Inventeur: MAZET, Nathalie, F-66100 PERPIGNAN (FR); STITOU, Driss, F-66570 ST NAZAIRE (FR)
(74) Mandataire: Goulard, Sophie
(86) Numéro de dépôt international: PCT/FR2005/002748
(87) Numéro de publication internationale: WO 2006/048558

(56) Documents cités:
- WO-A-97/40328
- US-A- 4 623 018
- US-A- 4 944 159
- US-A- 5 083 607
- US-A- 5 174 367
- US-A- 5 351 493
- US-A- 5 857 346
- E. LEPINASSE AND B. SPINNER: "Production de froid par couplage de réacteurs solide-gaz 1: Analyse des performances de tels systèmes" INTERNATIONAL JOURNAL OF REFRIGERATION, vol. 17, no. 5, 1 juin 1994 (1994-06-01), XP000444450
- BERNIER J: "UN SYMPOSIUM DE HAUT NIVEAU" REVUE PRATIQUE DU FROID ET DU CONDITIONNEMENT D'AIR, PYC EDITION, PARIS, FR, no. 767, 1 février 1993 (1993-02-01), pages 24-28, XP000356271 ISSN: 0370-6699
- IMOTO T ET AL: "DEVELOPMENT OF AN F-CLASS REFRIGERATION SYSTEM USING HYDROGEN-ABSORBING ALLOYS" INTERNATIONAL JOURNAL OF HYDROGEN ENERGY, ELSEVIER SCIENCE PUBLISHERS B.V., BARKING, GB, vol. 21, no. 6, 1 juin 1996 (1996-06-01), pages 451-455, XP000587901 ISSN: 0360-3199

## Description

La présente invention concerne un dispositif thermochimique pour la production de froid à très basse température, comme décrit par US5174367 et US5857346. Un système constitué par un dipôle thermochimique mettant en oeuvre deux phénomènes thermochimiques renversables est un moyen connu pour produire du froid. Le dipôle thermochimique comprend un réacteur BT, un réacteur HT et des moyens pour échanger un gaz entre BT et HT. Les deux réacteurs sont le siège de phénomènes thermochimiques renversables choisis tels que, à une pression donnée dans le dipôle, la température d'équilibre dans BT est inférieure à la température d'équilibre dans HT.

Le phénomène renversable dans le réacteur HT met en jeu un sorbant S et un gaz G et peut être :
- une adsorption renversable de G par un solide microporeux S ;
- une réaction chimique renversable entre un solide réactif S et G ;
- une absorption de G par une solution saline ou binaire S selon le schéma $ʺsorbant Sʺ + ʺGʺ ⇆ ʺsorbant S + Gʺ .$

Le phénomène renversable dans le réacteur BT met en jeu le même gaz G. Il peut être un changement de phase liquide /gaz du gaz G ou une adsorption renversable de G par un solide microporeux S¹, ou une réaction chimique renversable entre un solide réactif S¹ et de G, ou une absorption de G par un solution S1, le sorbant S1 étant différent de S. L'étape de production de froid du dispositif correspond à l'étape de synthèse dans HT $ʺsorbant Sʺ + ʺGʺ \to ʺsorbant S + Gʺ .$ L'étape de régénération correspond à l'étape de décomposition dans HT $ʺsorbant S + Gʺ \to ʺsorbant Sʺ + ʺGʺ .$

La production de froid à une température T_{F} dans un dipôle (BT,HT) à partir d'une source de chaleur à la température T_{c} et d'un puits thermique à la température To, implique que le phénomène thermochimique dans BT et le phénomène thermochimique dans HT sont tels que :
- au cours de l'étape de production de froid par le dipôle, la consommation exothermique de gaz dans HT a lieu à une température proche de et supérieure à To, qui créé dans le dipôle une pression telle que la température d'équilibre dans le réacteur BT est proche de et inférieure à T_{F}.
- au cours de l'étape de régénération du dipôle, la libération endothermique de gaz dans HT est effectuée à la température Tc qui crée dans le dipôle une pression telle que la température à laquelle s'effectue la consommation exothermique de gaz dans BT est proche de et supérieure à To.

Les phénomènes thermochimiques actuellement utilisés permettent de produire du froid à une température négative dans BT, mais ils ne répondent pas aux critères ci-dessus dans l'objectif de produire du froid à très basse température (T_{F} typiquement de -20°C à -40°C) pour des applications de congélation et de conservation longue durée de denrées à partir d'une source de chaleur dont le potentiel thermique est de l'ordre de 60 à 80°C, le puits thermique constitué généralement par le milieu ambiant étant à une température To de l'ordre de 10°C à 25°C. Soit ces phénomènes nécessitent lors de la régénération une température Tc nettement supérieure à 70°C pour fonctionner avec un puits thermique à la température ambiante To, soit ils nécessitent un puits thermique à une température inférieure à To si l'on utilise une source de chaleur à Tc = 60-80°C.

Par exemple, pour produire du froid à -30°C en utilisant une source chaude à 70°C, si BT est le siège d'un changement de phase L/G d'ammoniac NH₃, et HT est le siège "d'une sorption chimique de NH₃ par un solide réactif S : si S est BaCl₂, il faudrait un puits thermique à 0°C pour le réacteur BT lors de l'étape de production de froid, alors que si S est CaCl₂, il faudrait un puits thermique à -5°C, c'est-à-dire à une température très inférieure à To, lors de l'étape de régénération.

L'énergie solaire ou l'énergie géothermique sont des sources de chaleur intéressantes, mais elles fournissent de la chaleur à bas niveau de température qui n'est en général pas supérieure à 60-70°C si l'on utilise une technologie de captation peu coûteuse, comme par exemple des capteurs plans classiquement utilisés pour la production d'eau chaude sanitaire. L'utilisation de ces types d'énergie ne permet par conséquent pas d'atteindre le but visé.

Les inventeurs ont maintenant trouvé qu'il était possible de produire du froid à une température Tf inférieure à -20°C à partir d'une source de chaleur à une température Th entre 60 et 80°C et d'un puits thermique à la température ambiante To variant de 10°C à 25°C, en associant deux dipôles D1 et D2 de sorte que :
- le dipôle D2 fonctionne avec des phénomènes thermochimiques capables de produire du froid à une température Tf inférieure à -20°C avec un puits thermique à To, mais qui nécessiterait pour sa régénération une source chaleur à une température supérieure à la température Th avec un puits thermique à To ;
- le dipôle D1 fonctionne avec des phénomènes thermochimiques régénérables à partir d'une source de chaleur disponible à la température Th et d'un puits thermique à la température To.

Le but de la présente invention est par conséquent de fournir un procédé et un dispositif pour la production de froid à une température Tf inférieure à -20°C, à partir d'une source de chaleur à une température Th de l'ordre de 60-80°C et d'un puits thermique à la température ambiante To de l'ordre de 10°C à 25°C.

Le dispositif pour la production de froid selon la présente invention comprend un dipôle D2 producteur de froid et un dipôle auxiliaire D1, et il est caractérisé en ce que :
- les phénomènes thermochimiques dans le dipôle D2 sont tels que ce dipôle peut produire du froid à Tf avec un puits thermique à la température ambiante To ;
- les phénomènes thermochimiques dans le dipôle D1 sont tels que ce dipôle peut être régénéré à partir de la source de chaleur Th et un puits thermique à la température To ;
- D1 comprend un évaporateur/condenseur EC1 et un réacteur R1 reliés par un conduit permettant le passage contrôlé de gaz, et D2 comprend un évaporateur/condenseur EC2 et un réacteur R2 relié par un conduit permettant le passage contrôlé de gaz ;
- EC1 contient un gaz G1 et R1 contient un sorbant S1 capable de former un processus physico-chimique renversable avec G1, et EC2 contient un gaz G2 et R2 contient un sorbant S2 capable de former un processus physico-chimique renversable avec G2;
- Les dipôles D1 et D2 sont munis de moyens permettant de les coupler entre eux par voie thermique lorsque G1 et G2 sont différents et par voie massique lorsque G1 et G2 sont identiques ;
- les gaz et les sorbants mis en oeuvre sont choisis de manière que, lorsque les dipôles sont couplés, les températures d'équilibre des phénomènes thermochimiques dans les réacteurs et les évaporateurs/condenseurs sont telles que T (EC1) ≤ T(EC2) < T(R1) < T(R2) ; les phénomènes thermochimiques sont choisis parmi le changement de phase L/G de l'ammoniac (NH₃), de la méthylamine (NH₂CH₃) ou de H₂O dans les évaporateurs/ condenseurs, et pour les réacteurs, on choisi entre
   - une sorption chimique renversable de NH₃ par SrCl₂ ou par BaCl₂, ou de NH₂CH₃ par CaCl₂ ;
   - une adsorption d'eau par la zéolithe ou un silicagel ;
   - l'adsorption de méthanol (MeOH) ou de l'ammoniac dans du charbon actif ;
   - l'absorption de NH₃ dans une solution liquide d'ammoniaque (NH₃,H₂O). Dans la suite du texte, l'expression "les éléments" d'un dipôle sera utilisée pour désigner simultanément le réacteur et l'évaporateur/condenseur du dipôle. Le procédé de production de froid à la température Tf à partir d'une source de chaleur à la température Th et d'un puits thermique à la température ambiante To consiste à faire fonctionner le dispositif selon l'invention à partir d'un état initial dans lequel le dipôle D2 est à l'état régénéré, et le dipôle D1 est à régénérer, les deux éléments d'un dipôle donné étant isolés l'un de l'autre, ledit procédé comprenant une série de cycles successifs constitués par une étape de production de froid et une étape de régénération :
   - au début de la première étape, qui est l'étape de production de froid à Tf, on met les deux éléments de chacun des dipôles en communication, ce qui provoque la phase d'évaporation endothermique spontanée dans EC2 (productrice de froid à Tf) qui produit G2 sous forme de gaz, et le transfert du gaz libéré vers R2 pour son adsorption exothermique par S2 dans R2, et parallèlement on apporte de la chaleur à la température Th au réacteur R1, ce qui provoque la désorption du gaz G1 par S1 dans R1 et la phase de condensation de G1 dans EC1 ;
   - au cours d'une deuxième étape, qui est l'étape de régénération du dispositif, on apporte de la chaleur à la température Th au réacteur R2 pour réaliser la désorption de G2 par le sorbant S2 dans R2, et on transfère de D2 vers D1 soit de la chaleur lorsque G1 et G2 sont différents, soit du gaz si G1 et G2 sont identiques, pour réaliser une sorption de gaz par S1 dans R1.

Dans ce procédé, les dipôles fonctionnent donc en opposition de phase : l'un des dipôles est dans une phase d'absorption de gaz dans le sorbant, tandis que l'autre est en phase de désorption de gaz par le sorbant.

Les différentes étapes peuvent être effectuées en continu ou à la demande. Au début d'une étape, les éléments d'un même dipôle doivent être mis en communication, pour que les phénomènes thermochimiques puissent se produire. Pour faire fonctionner le dispositif en continu, il suffit d'apporter à la fin d'une étape, la quantité de chaleur appropriée au réacteur approprié pour démarrer l'étape suivante. Si le dispositif est destiné à fonctionner de manière discontinue, il suffit d'isoler les éléments de chaque dipôle par les moyens d'isolement, à la fin d'une étape de production de froid ou d'une étape de régénération.

Le procédé peut être mis en oeuvre de manière permanente si la chaleur à la température Th est disponible de manière permanente, par exemple s'il s'agit d'énergie géothermique. Le fonctionnement sera discontinu si la source de chaleur n'est pas permanente, par exemple s'il s'agit d'énergie solaire dont la disponibilité varie au cours d'une journée.

Dans un premier mode de réalisation, le couplage des dipôles est effectué par voie thermique entre l'évaporateur/ condenseur EC1 du dipôle D1 et l'évaporateur/condenseur EC2 du dipôle D2, et les phénomènes thermochimiques sont choisis tels que, dans cette phase de couplage, T(EC1) < T(EC2) < T(R1) < T(R2). Dans ce cas, G1 et G2 sont différents.

La liaison thermique entre EC1 et EC2 peut être réalisée par exemple par une boucle de fluide caloporteur, par un caloduc ou par un contact direct.

Le procédé de ce premier mode de réalisation est caractérisé en ce que, au cours de la seconde étape, on met les évaporateurs/condenseurs EC1 et EC2 en liaison thermique, et on apporte simultanément de la chaleur à la température Th au réacteur R2 pour provoquer la désorption endothermique de G2 dans R2 et la condensation exothermique de G2 dans EC2, la chaleur libérée dans EC2 étant transférée vers le réacteur EC1, ce qui provoque une évaporation endothermique de G1 dans EC1 et une absorption exothermique concomitante de G1 par S1 dans R1.

Dans ce mode de réalisation, le dispositif produit du froid à la température Tf lors de l'étape de production de froid du dipôle D2 concomitante à l'étape de régénération du dipôle auxiliaire D1.

Lors de l'étape de régénération du dipôle D2, du froid peut être produit à la température Ti inférieure à To dans EC1 par le dipôle D1, si la chaleur requise lors de cette étape pour la phase d'évaporation dans EC1 est supérieure à la chaleur fournie par la phase de condensation dans EC2.

Le procédé de production de froid selon le premier mode de réalisation est illustré sur les figures 1a et 1b, qui représentent le diagramme de Clapeyron respectivement pour l'étape de production de froid (Fig. 1a), et pour l'étape de régénération (fig. 1b). Les droites 0, 1, 2 et 3 représentent la courbe d'équilibre respectivement pour le changement de phase L/G du gaz G1, le phénomène renversable G1 + S1 ⇆ (G1,S1), le phénomène renversable G2 + S2 ⇆ (G2,S2) et le changement de phase L/G du gaz G2.

Au cours de l'étape de production de froid, l'évaporation de G2 dans EC2 (point E2 de la droite 3) en prélevant de la chaleur au milieu ambiant à refroidir à Tf, et produit donc du froid à cette température. G2 gazeux ainsi produit se transfère dans R2 pour être absorbé par S2 en libérant de la chaleur à une température au-dessus de l'ambiante To (point R_{2S} de la droite 2). Parallèlement, un apport à R1 de chaleur à la température Th (point R_{1D} de la courbe 1) provoque la libération de G1 qui est transféré dans EC1 pour la condensation de G1 (point C₁ de la courbe 0), libérant de la chaleur dans l'environnement à To.

Au cours de l'étape de régénération du dipôle D2, qui correspond à l'étape de régénération du dispositif, de la chaleur à la température Th est apportée à R2 (point R_{D2} de la droite 2) ce qui libère G2 gazeux qui va se condenser dans EC2 (point C₂ de la droite 3) en libérant de la chaleur à la température Ti, ladite chaleur étant transférée vers EC1 pour y déclencher la libération de gaz G1 (point E₁ de la courbe 0), ledit gaz G1 passant dans R1 pour l'étape de synthèse (point R_{1S} de la courbe 1). Si la chaleur fournie par EC2 à EC1 est insuffisante pour libération la totalité du gaz dans EC1, de la chaleur est prélevé sur l'environnement, ce qui produira du froid à la température Ti inférieure à la température ambiante.

Dans une forme préférée du premier mode de réalisation, chacun des éléments EC est constitué un ensemble comprenant un évaporateur E et un condenseur C reliés par un conduit permettant le passage de gaz ou de liquide. De plus, afin de limiter les pertes thermiques et d'améliorer l'efficacité de la régénération du dipôle D1, les éléments impliqués dans le 5 couplage thermique, c'est-à-dire E1 et C2, sont isolés thermiquement du milieu ambiant.

Dans un deuxième mode de réalisation, les deux dipôles fonctionnent avec le même gaz G. Dans ce mode de réalisation, les dipôles D1 et D2 du dispositif selon l'invention sont couplés, lors de la phase de régénération du dipôle D1, par une liaison massique qui permet le passage de gaz entre le réacteur R1 du dipôle D1 et le réacteur R2 du dipôle D2 d'une part, entre les évaporateurs/condenseurs EC1 et EC2 d'autre part. En outre, les phénomènes thermochimiques sont choisis de sorte que T(EC1) = T(EC2) < T(R1) < T(R2).

Le procédé de production de froid selon ce deuxième mode de réalisation est caractérisé en ce que, au début de la deuxième étape, on arrête la communication entre EC2 et R2, on met en communication R1 et R2, et l'on apporte simultanément de la chaleur à la température Th au réacteur R2, ce qui provoque la désorption endothermique de G par S2 dans R2, en refroidissant le réacteur R1, ce qui provoque d'absorption du gaz G dans R1. Le refroidissement peut être effectué en utilisant des circuits de fluide de refroidis-sement. Le refroidissement peut aussi être contrôlé par les conditions extérieures, par exemple par un refroidissement naturel la nuit, en l'absence de soleil.

Au cours du procédé, on met en communication EC1 et EC2 pour faire passer G sous forme liquide de EC1 vers EC2. Cette opération peut être effectuée au cours d'une étape supplémentaire. Elle peut en outre être effectuée pendant la 1^{ère} ou la 2^{ème} étape, si le dispositif comprend une vanne de détente sur le conduit reliant EC1 et EC2.

Le procédé de production de froid de ce deuxième mode de réalisation est illustré sur les figures 2a et 2b, qui représentent le diagramme de Clapeyron respectivement pour l'étape de production de froid (Fig. 2a), et pour l'étape de régénération (fig. 2b). Les droites 0, 1 et 2 représentent la courbe d'équilibre respectivement pour le changement de phase L/G du gaz G, le phénomène renversable G + S1 ⇆ (G,S1), et le phénomène renversable G + S2 ⇆ (G,S2).

Au cours de l'étape de production de froid, l'évaporation de G dans EC2 (point E de la droite 0) prélève de la chaleur à Tf dans le milieu ambiant et produit du froid à cette température. G gazeux ainsi libéré se transfère dans R2 pour l'étape de synthèse avec S2 en libérant de la chaleur à une température au-dessus de l'ambiante To (point R₂ₛ de la droite 2). Parallèlement, un apport à R1 de chaleur à la température Th (point R_{1D} de la courbe 1) provoque la libération de G qui est transféré dans EC1 pour la condensation de G (point C de la courbe 0), libérant de la chaleur dans l'environnement à To.

Au cours de l'étape de régénération, de la chaleur à la température Th est apportée à R2 (point R_{2D} de la droite 2) ce qui libère G gazeux qui est transféré dans R1 pour la synthèse avec S1 (point R_{1S} de la courbe 0).

La présente invention est illustrée par les exemples suivants auxquels elle n'est cependant pas limitée.

### Exemple 1

Cet exemple illustre un dispositif pour la production de froid, dans lequel les dipôles coopèrent par une liaison thermique. Chacun des éléments EC est constitué par un condenseur et un évaporateur reliés par un conduit permettant le passage de gaz ou de liquide, et désignés par C1, C2, E1 et E2. Une représentation schématique du dispositif est donnée sur la figure 3.

Conformément à la figure 3, le dipôle D1 comprend un réacteur R1, un condenseur C1 et un évaporateur E1. R1 et C1 sont reliés par un conduit muni d'une vanne 1.1, C1 et E1 sont reliés par un conduit simple. R1 est muni de moyens de chauffage 2.1 et de moyens 3.1 pour évacuer de la chaleur. C1 est muni de moyens 4.1 pour évacuer de la chaleur de condensation. Le dipôle D2 comprend un réacteur R2, un condenseur C2 et un évaporateur E2. R2 et C2 sont reliés par un conduit muni d'une vanne 1.2, R2 et E2 sont reliés par un conduit muni d'une vanne 8.2, C2 et E2 sont reliés par un conduit muni d'une vanne de détente 9.2. R2 est muni de moyens de chauffage 2.2 et de moyens 3.2 pour éliminer de la chaleur. E2 est muni de moyens 5.2 pour prélever de la chaleur sur le milieu à refroidir. E1 et C2 sont munis de moyens 6 permettant l'échange de chaleur entre eux et d'un dispositif 7 qui les isole thermiquement de l'environnement.

R1 est le siège d'une sorption chimique renversable de méthylamine (gaz G1) sur CaCl₂, 2 NH₂CH₃ (le solide réactif S1), C1 et E1 étant le siège d'un phénomène de condensation /évaporation de méthylamine (le gaz G1). R2 est le siège d'une sorption chimique renversable de NH₃ (le gaz G2) sur CaCl₂, 4 NH₃ (le solide S2), C2 et E2 étant le siège d'un phénomène de condensation /évaporation du gaz NH₃.

Les phénomènes thermochimiques sont comme suit :
- pour le dipôle 1 :

   NH₂CH₃ (gaz) ⇆ NH₂CH₃ (liquide)

   (CaCl₂, 2.NH₂CH₃) + 4.NH₂CH₃ ⇆ (CaCl₂, 6.NH₂CH₃)
- pour le dipôle 2 :

   NH_{3 (gaz)} ⇆ NH₃ (liquide)

   (CaCl₂, 4.NH₃) + 4.NH₃ ⇆ (CaCl₂, 8.NH₃)

Le fonctionnement du dispositif comportant ces réactifs est représenté sur la figure 9 qui donne les courbes d'équilibre des phénomènes thermochimiques concernés.

Les parties du dispositif qui sont actives lors de l'étape de production de froid sont représentées sur la figure 4. On ouvre les vannes 1.1 et 1.2 et les moyens de transfert de chaleur 6 sont inactivés. L'ouverture des vannes 8.2 et 9.2 provoque la production spontanée du gaz G2 dans E2, le transfert de G2 vers R2 à travers la vanne 8.2, ce qui provoque d'une part la production de froid autour de E2 par les moyens de prélèvement de chaleur 5.2, et la synthèse dans R2 avec élimination de la chaleur formée vers l'atmosphère autour de R2 à l'aide des moyens 3.2. Parallèlement, les moyens de chauffage 2.1 apportent à R1 de la chaleur qui est à la température Th, ce qui provoque la production de G2 dans G2, G2 passant dans C1 relié thermiquement à l'environnement par les moyens 4.1. G2 condense dans C2 et passe dans E1.

Les parties du dispositifs qui sont actives lors de l'étape de régénération du dispositif sont représentées sur la figure 5. Les vannes 1.1 et 1.2 restent ouvertes, on apporte à R2 par les moyens 2.2 de la chaleur à la température Th, ce qui libère le gaz G2 qui passe dans le condenseur C2 dans lequel il se condense avant de passer simultanément ou ultérieurement dans l'évaporateur E2, en fonction de l'état de la vanne 9.2. La chaleur dégagée par la condensation dans C2 est transférée vers E1 par les moyens 6. Cet apport de chaleur dans E1 provoque une évaporation de G1 qui est transféré via C1 et la vanne 1.1 dans R1 où il est absorbé par S1, la chaleur libérée par cette absorption étant transférée vers l'environnement à la température To par les moyens 3.1. A la fin de cette étape, le dispositif est à nouveau prêt à produire du froid. Si la production doit être immédiate, on recommence la première étape. Si la production doit être différée, on maintient le dispositif à l'état régénéré en fermant les vannes 1.1, 1.2 et 8.2.

Un tel dispositif permet de produire du froid à une température Ti intermédiaire entre To et Tf lors de l'étape de régénération du dispositif. Par exemple, en se référant à la figure 9, si la chaleur fournie par EC2 par la condensation de NH₃ à EC1 pour l'évaporation de NH₂CH₃ est insuffisante pour libération la totalité de NH₂CH₃, de la chaleur est prélevé sur l'environnement, ce qui produira du froid à la température Ti voisine de 0°C.

### Exemple 2

Cet exemple illustre un dispositif pour la production de froid, dans lequel les dipôles coopèrent par une liaison massique. EC1 et EC2 sont respectivement un condenseur C1 et un évaporateur E2. Une représentation schématique du dispositif est donnée sur la figure 6.

Conformément à la figure 6, le dipôle D1 comprend le réacteur R1 et le condenseur C1 reliés par un conduit muni d'une vanne 11. R1 comprend des moyens 21 pour amener de la chaleur et des moyens 31 pour éliminer de la chaleur. C1 comprend des moyens 41 pour éliminer de la chaleur. Le dipôle D2 comprend le réacteur R2 et l'évaporateur E2 reliés par un conduit muni d'une vanne 12. R2 comprend des moyens 22 pour amener de la chaleur et des moyens 32 pour éliminer de la chaleur. E2 comprend des moyens 52 pour apporter de la chaleur.

R1 et R2 sont reliés par un conduit qui est placé avant les vannes 11 et 12, et qui est muni d'une vanne 8. C1 est relié par un conduit à un réservoir qui est lui-même relié à E2 par un conduit muni d'une vanne de détente 9 qui peut par exemple être contrôlée et activée par une baisse de niveau de liquide ou de pression régnant dans E2.

Les parties actives du dispositif lors de l'étape de production de froid sont représentées sur la figure 7. La vanne 8 est fermée, la vanne de détente 9 est activée selon le remplissage en liquide ou la pression régnant dans E2, et on ouvre les vannes 11 et 12. L'ouverture de la vanne 12 provoque l'évaporation exothermique de gaz dans E2 avec production de froid, et la synthèse exothermique dans R2, la chaleur étant évacuée par 32. Dans le même temps, on apporte à R1 via 21 de la chaleur à la température Tf, ce qui provoque la libération de gaz dans R1, le transfert de ce gaz vers C dans lequel il se condense, la chaleur de condensation étant transférée vers l'environnement par 41. Le liquide condensé dans C est transféré dans le réservoir 10.

Les parties actives du dispositif lors de l'étape e régénération sont représentées sur la figure 8. Au début de cette étape, on ferme les vannes 11 et 12, on ouvre la vanne 8 et la vanne de détente 9 est fermée, compte tenu du fait que la pression ou le niveau de liquide dans E2 n'ont pas diminué. Un apport de chaleur à la température Tf à R2 via 22 provoque un dégagement de gaz dans R2, le transfert de ce gaz vers R1 via la vanne 8, et la synthèse exothermique dans R1, la chaleur libéree étant éliminée via 31.

Un tel dispositif peut être mis en oeuvre en utilisant l'ammoniac comme gaz G, CaCl₂, NH₃ comme solide S2 dans R2 et BaCl₂ comme solide S1 dans R1.

Les phénomènes thermochimiques sont comme suit :

NH_{3 (gaz)} ⇆ NH₃ (liquide)

(CaCl₂, 4 NH₃) + 4 NH₃ ⇆ (CaCl₂, 8 NH₃)

(BaCl₂) + 8 NH₃ ⇆ (BaCl₂, 8 NH₃)

Le fonctionnement du dispositif comportant ces réactifs est représenté sur la figure 10 qui donne les courbes d'équilibre des phénomènes thermochimiques concernés. Des courbes analogues seraient obtenues par un dispositif similaire, dans lequel CaCl₂, 4NH₃ serait remplacé par SrCl₂, N_{H}3.

L'étape de production de froid est matérialisée par les positions 1 et 2 des dipôles D1 et D2. D1 est en phase de régénération grâce à l'introduction de chaleur disponible à la température Th de l'ordre de 70°C, pour provoquer la décomposition de (BaCl₂, 8NH₃) dans R1 avec libération de NH₃ qui va se condenser dans C1 en libérant la chaleur dans le puits thermique constitué par l'ambiante à To=25°C. Concomitamment, D2 est en phase de production de froid, en prélevant de la chaleur sur le milieu à refroidir à une température Tf de l'ordre de -30°C.

L'étape de régénération deD2 est matérialisée par la position 3. L'apport de la chaleur disponible à la température Th de l'ordre de 70°C provoque la décomposition de (CaCl₂, 8.NH₃) en libérant NH₃, qui est transféré dans R1 pour y provoquer la synthèse de BaCl₂, 8NH₃. A ce stade, les réacteurs R1 et R2 sont dans l'état requis pour un dispositif régénéré, et l'ouverture de la vanne 9 permet de mettre C1 et E2 dans l'état requis pour un régénération complète du dispositif.

## Revendications

1. Dispositif pour la production de froid à une température Tf inférieure à -20°C, à partir d'une source de chaleur à une température Th de l'ordre de 60-80°C et d'un puits thermique à la température ambiante To de l'ordre de 10°C à 25°C, comprenant un dipôle D2 producteur de froid et un dipôle auxiliaire D1, **caractérisé en ce que** :
• les phénomènes thermochimiques dans le dipôle D2 sont tels que ce dipôle peut produire du froid à Tf avec un puits thermique à la température ambiante To ;
• les phénomènes thermochimiques dans le dipôle D1 sont tels que ce dipôle peut être régénéré à partir de la source de chaleur Th et un puits thermique à la température To ;
• D1 comprend un évaporateur/condenseur EC1 et un réacteur R1 reliés par un conduit permettant le passage contrôlé de gaz, et D2 comprend un évaporateur/condenseur EC2 et un réacteur R2 relié par un conduit permettant le passage contrôlé de gaz ;
• EC1 contient un gaz G1 et R1 contient un sorbant S1 capable de former un processus physico-chimique renversable avec G1, et EC2 contient un gaz G2 et R2 contient un sorbant S2 capable de former un processus physico-chimique renversable avec G2;
• les gaz et les sorbants mis en oeuvre sont choisis de manière que, à une pression donnée, les températures d'équilibre des phénomènes thermochimiques dans les réacteurs et les évaporateurs/condenseurs sont telles que T(EC1) ≤ T(EC2) < T (R1) < T(R2) ;
• Les dipôles D1 et D2 sont munis de moyens permettant de les coupler entre eux par voie thermique lorsque G1 et G2 sont différents et par voie massique lorsque G1 et G2 sont identiques ;
• les phénomènes thermochimiques dans les évaporateurs/ condenseurs sont choisis parmi le changement de phase L/G de l'ammoniac (NH₃), le changement de phase de la méthylamine (NH₂CH₃) et le changement de phase de H₂O ;
• les phénomènes thermochimiques dans les réacteurs sont choisis parmi les sorptions chimiques renversable de NH₃ par CaCl₂, par SrCl₂ ou par BaCl₂, ou de NH₂CH₃ par CaCl₂, l'adsorption d'eau par la zéolithe ou un silicagel, l'adsorption de méthanol ou de l'ammoniac dans du charbon actif, et l'absorption de NH₃ dans une solution liquide d'ammoniaque (NH₃, H₂O).

2. Dispositif selon la revendication 1, **caractérisé en ce que** chacun des évaporateurs/condenseurs est constitué par un ensemble comprenant un évaporateur E et un condenseur C reliés par un conduit permettant le passage de gaz ou de liquide.

3. Procédé pour la production de froid à une température Tf inférieure à -20°C, à partir d'une source de chaleur à une température Th de l'ordre de 60-80°C et d'un puits thermique à la température ambiante To de l'ordre de 10°C à 25°C, **caractérisé en ce qu'**il consiste à faire fonctionner le dispositif selon la revendication 1 à partir d'un état initial dans lequel le dipôle D2 est à l'état régénéré, et le dipôle D1 est à régénérer, les deux éléments d'un dipôle donné étant isolés l'un de l'autre, ledit procédé comprenant une série de cycles successifs constitués par une étape de production de froid et une étape de régénération :
- au début de la première étape, qui est l'étape de production de froid à Tf, on met les deux éléments de chacun des dipôles en communication, ce qui provoque la phase d'évaporation endothermique spontanée dans EC2 (productrice de froid à Tf) qui produit G2 sous forme de gaz, et le transfert du gaz libéré vers R2 pour son adsorption exothermique par S2 dans R2, et parallèlement on apporte de la chaleur à la température Th au réacteur R1, ce qui provoque la désorption du gaz G1 par S1 dans R1 et la phase de condensation de G1 dans EC1 ;
- au cours d'une deuxième étape, qui est l'étape de régénération du dispositif, on apporte de la chaleur à la température Th au réacteur R2 pour réaliser la désorption de G2 par le sorbant S2 dans R2, et on transfère de D2 vers D1 soit de la chaleur lorsque G1 et G2 sont différents, soit du gaz si G1 et G2 sont identiques, pour réaliser une sorption de gaz par S1 dans R1.

4. Procédé selon la revendication 3, **caractérisé en ce que** le couplage des dipôles est effectué par voie thermique entre l'évaporateur/ condenseur EC1 du dipôle D1 et l'évaporateur/condenseur EC2 du dipôle D2, G1 et G2 sont différents, et les phénomènes thermochimiques sont choisis tels que, dans cette phase de couplage, T(EC1) < T(EC2) < T (R1) < T (R2) .

5. Procédé selon la revendication 4, **caractérisé en ce que**, au cours de la seconde étape, on met les évaporateurs/condenseurs EC1 et EC2 en liaison thermique, et on apporte simultanément de la chaleur à la température Th au réacteur R2 pour provoquer la désorption endothermique de G2 dans R2 et la condensation exothermique de G2 dans EC2, la chaleur libérée dans EC2 étant transférée vers le réacteur EC1, ce qui provoque une évaporation endothermique de G1 dans EC1 et une absorption exothermique concomitante de G1 par S1 dans R1.

6. Procédé selon la revendication 3, **caractérisé en ce que** les dipôles D1 et D2 fonctionnent avec le même gaz G et sont couplés, lors de la phase de régénération du dipôle D1, par une liaison massique qui permet le passage de gaz entre le réacteur R1 du dipôle D1 et le réacteur R2 du dipôle D2 d'une part, entre les évaporateurs/condenseurs EC1 et EC2 d'autre part, les phénomènes thermochimiques étant choisis de sorte que T(EC1) = T(EC2) < T(R1) < T(R2).

7. Procédé selon la revendication 6, **caractérisé en ce que**, au début de la deuxième étape, on arrête la communication entre EC2 et R2, et on met en communication R1 et R2, et l'on apporte simultanément de la chaleur à la température Th au réacteur R2, ce qui provoque la désorption endothermique de G dans R2, et en refroidissant le réacteur R1, ce qui provoque d'absorption du gaz G dans R1.

## Patentansprüche

1. Vorrichtung für die Erzeugung von Kälte in einer Temperatur Tf unter -20 °C auf der Basis einer Wärmequelle in einer Temperatur Th von zirka 60-80 °C und einer Wärmesenke in Raumtemperatur To von zirka 10 °C bis 25 °C, umfassend einen kälteproduzierenden Dipol D2 und einen Hilfsdipol D1, **dadurch gekennzeichnet, dass**:
• die thermochemischen Phänomene im Dipol D2 derart sind, dass dieser Dipol Kälte in Tf mit einer Wärmesenke in Raumtemperatur To erzeugen kann,
• die thermochemischen Phänomene im Dipol D1 derart sind, dass dieser Dipol auf der Basis der Wärmequelle Th und einer Wärmesenke in der Temperatur To regenerierbar ist,
• D1 einen Verdampfer/Kondensator EC1 und einen Reaktor R1 umfasst, die mittels einer Leitung verbunden sind, welche den kontrollierten Durchgang von Gas erlaubt, und D2 einen Verdampfer/Kondensator EC2 und einen Reaktor R2 umfasst, die mittels einer Leitung verbunden sind, welche den kontrollierten Durchgang von Gas erlaubt,
• EC1 ein Gas G1 enthält und R1 ein Sorptionsmittel S1 enthält, das imstande ist, einen reversiblen physikalisch-chemischen Prozess mit G1 zu bilden, und EC2 ein Gas G2 enthält und R2 ein Sorptionsmittel S2 enthält, das imstande ist, einen reversiblen physikalisch-chemischen Prozess mit G2 zu bilden,
• die umgesetzten Gase und Sorptionsmittel derart ausgewählt sind, dass bei einem bestimmten Druck die Gleichgewichtstemperaturen der thermochemischen Phänomene in den Reaktoren und den Verdampfern/Kondensatoren derart sind, dass T(EC1 ) ≤ T(EC2) < T(R1) < T(R2),
• die Dipole D1 und D2 mit Mitteln ausgestattet sind, die erlauben, sie untereinander thermisch zu koppeln, wenn G1 und G2 unterschiedlich sind, und auf dem Massenweg, wenn G1 und G2 identisch sind,
• die thermochemischen Phänomene in den Verdampfern/Kondensatoren aus dem Phasenwechsel L/G des Ammoniaks (NH₃), dem Phasenwechsel des Methylamins (NH₂CH₃) und dem Phasenwechsel von H₂O ausgewählt sind,
• die thermochemischen Phänomene in den Reaktoren aus den reversiblen chemischen Sorptionen von NH₃ durch CaCl₂, durch SrCl₂ oder durch BaCl₂ oder von NH₂CH₃ durch CaCl₂, die Adsorption von Wasser durch Zeolith oder ein Silicagel, die Adsorption von Methanol oder von Ammoniak in Aktivkohle und die Absorption von NH₃ in einer flüssigen Ammoniaklösung (NH₃, H₂O) ausgewählt sind.

2. Vorrichtung nach Anspruch 1, **dadurch gekennzeichnet, dass** jeder der Verdampfer/Kondensatoren von einer Einheit gebildet ist, die einem Verdampfer E und einen Kondensator C umfasst, die mittels einer Leitung verbunden sind, welche den Durchgang von Gas oder von Flüssigkeit erlaubt.

3. Verfahren für die Erzeugung von Kälte in einer Temperatur Tf unter -20 °C auf der Basis einer Wärmequelle in einer Temperatur Th von zirka 60-80 °C und einer Wärmesenke in Raumtemperatur To von zirka 10 °C bis 25 °C, **dadurch gekennzeichnet, dass** es darin besteht, die Vorrichtung nach Anspruch 1 auf der Basis eines Ausgangszustands zu betreiben, in welchem der Dipol D2 im regenerierten Zustand ist und der Dipol D1 zu regenerieren ist, wobei die zwei Elemente eines bestimmten Dipols voneinander isoliert sind, wobei das Verfahren eine Reihe aufeinanderfolgender Zyklen umfasst, die von einem Kälteerzeugungsschritt und einem Regenerationsschritt gebildet sind:
- zu Beginn des ersten Schritts, welcher der Kälteerzeugungsschritt bei Tf ist, werden die beiden Elemente jeder der Dipole in Kommunikation versetzt, was die spontane endotherme Verdampfungsphase in EC2 (Kälteproduktion bei Tf) auslöst, die G2 in Form von Gas erzeugt, und den Transfer des freigesetzten Gases zu R2 zwecks exothermer Adsorption durch S2 in R2, und parallel wird Wärme in der Temperatur Th dem Reaktor R1 zugeführt, was die Desorption des Gases G1 durch S1 in R1 und die Kondensationsphase von G1 in EC1 auslöst,
- während eines zweiten Schritts, welcher der Regenerationsschritt der Vorrichtung ist, wird Wärme in der Temperatur Th dem Reaktor R2 zugeführt, um die Desorption von G2 mit Hilfe des Sorptionsmittels S2 in R2 durchzuführen, und es wird von D2 zu D1 entweder Wärme, wenn G1 und G2 unterschiedlich sind, oder Gas, wenn G1 und G2 identisch sind, transferiert, um eine Gassorption mit Hilfe von S1 in R1 durchzuführen.

4. Verfahren nach Anspruch 5, **dadurch gekennzeichnet, dass** die Kopplung der Dipole auf thermischem Weg zwischen dem Verdampfer/Kondensator EC1 des Dipols D1 und dem Verdampfer/Kondensator EC2 des Dipols D2 durchgeführt wird, G1 und G2 unterschiedlich sind und die thermochemischen Phänomene derart ausgewählt sind, dass in dieser Kopplungsphase T(EC1) < T(EC2) < T(R1) < T(R2).

5. Verfahren nach Anspruch 4, **dadurch gekennzeichnet, dass** während des zweiten Schritts die Verdampfer/Kondensatoren EC1 und EC2 thermisch verbunden sind und gleichzeitig Wärme in der Temperatur Th dem Reaktor R2 zugeführt wird, um die endotherme Desorption von G2 in R2 und die exotherme Kondensation von G2 in EC2 auszulösen, wobei die in EC2 freigesetzte Wärme zum Reaktor EC1 transferiert wird, was eine endotherme Verdampfung von G1 in EC1 und eine gleichzeitige exotherme Absorption von G1 mittels S1 in R1 auslöst.

6. Verfahren nach Anspruch 5, **dadurch gekennzeichnet, dass** die Dipole D1 und D2 mit demselben Gas G arbeiten und während der Regenerationsphase des Dipols D1 mittels einer Massenverbindung gekoppelt sind, was das Passieren von Gas zwischen dem Reaktor R1 des Dipols D1 und dem Reaktor R2 des Dipols D2 zum einen, zwischen den Verdampfern/Kondensatoren EC1 und EC2 zum anderen erlaubt, wobei die thermochemischen Phänomene derart ausgewählt sind, dass T(EC1) = T(EC2) < T(R1) < T(R2).

7. Verfahren nach Anspruch 6, **dadurch gekennzeichnet, dass** zu Beginn des zweiten Schritts die Kommunikation zwischen EC2 und R2 und gestoppt wird und EC2 und R2 in Kommunikation versetzt werden, und gleichzeitig Wärme in der Temperatur Th dem Reaktor R2 zugeführt wird, was die endotherme Desorption von G in R2 auslöst und, bei Kühlung des Reaktors R1, was die Absorption des Gases G in R1 auslöst.

## Claims

1. A device for producing refrigeration to a temperature Tf of less than -20°C, from a heat source at a temperature Th of the order of the 60-80°C and a heat sink at room temperature To of the order of 10°C to 25°C, comprising a refrigerating dipole D2 and an auxiliary dipole D1, **characterized in that**:
• the thermochemical phenomena in the dipole D2 are such that this dipole may produce refrigeration at Tf with a heat sink at room temperature To;
• the thermochemical phenomena in the dipole D1 are such that this dipole may be regenerated from the heat source Th and a heat sink at temperature To;
• D1 comprises an evaporator/condenser EC1 and a reactor R1 connected through a conduit allowing controlled passage of gas, and D2 comprises an evaporator/condenser EC2 and a reactor R2 connected through a conduit allowing controlled passage of gas;
• EC1 contains a gas G1 and R1 contains a sorbent S1 capable of forming a reversible physico-chemical process with G1, and EC2 contains a gas G2 and R2 contains a sorbent S2 capable of forming a reversible physico-chemical process with G2;
• the applied gases and sorbents are selected so that, at a given pressure, the equilibrium temperatures of the thermochemcal phenomena in the reactors and the evaporators/condensers are such that T(EC1) ≤ T(EC2) < T(R1) < T(R2);
• the dipoles D1 and D2 are provided with means allowing their coupling with each other via a thermal route when G1 and G2 are different and via a massive route when G1 and G2 are identical;
• the thermochemical phenomena in the evaporators/condensers are selected from the phase transition L/G of ammonia (NH₃), the phase transition of methylamine (NH₂CH₃) and the phase transition of H₂O;
• the thermochemical phenomena in the reactors are selected from reversible chemical sorptions of NH₃ by CaCl₂, by SrCl₂, or by BaCl₂, or of NH₂CH₃ by CaCl₂, the adsorption of water by zeolite or a silica gel, the adsorption of methanol or ammonia in active coal, and the adsorption of NH₃ in a liquid solution of ammonia (NH₃, H₂O).

2. The device according to claim 1, **characterized in that** each of the evaporators/condensers is formed with an assembly comprising an evaporator E and a condenser C connected through a conduit letting through the gas or liquid.

3. The method for refrigerating to a temperature Tf of less than -20°C, from a heat source at a temperature Th of the order of 60-80°C and from a heat sink at room temperature To of the order of 10 to 25°C, **characterized in that** it consists of operating the device according to claim 1 from an initial state wherein the dipole D2 is in the regenerated state, and the dipole 1 is to be regenerated, both elements of a given dipole being isolated from each other, said method comprising a series of successive cycles formed by a refrigeration step and by a regeneration step:
- at the beginning of the first step, which is the step for refrigerating to Tf, both elements of each of the dipoles are put into communication, which causes the spontaneous endothermic evaporation step in EC2 (refrigerating to Tf) which produces G2 as a gas, and the transfer of the released gas to R2 for its exothermic adsorption by S2 in R2, and in parallel heat at temperature Th is provided to the reactor R1, which causes desorption of the gas G1 by S1 in R1 and the condensation phase of G1 in EC1;
- during a second step, which is the regeneration step of the device, heat at temperature Th is provided to the reactor R2 for achieving desorption of G2 by the sorbent S2 in R2, and either heat is transferred from D2 to D1 when G1 and G2 are different or gas when G1 and G2 are identical for achieving sorption of gas by S1 in R1.

4. The method according to claim 3, **characterized in that** the coupling of the dipoles is carried out via a thermal route between the evaporator/condenser EC1 of the dipole D1 and the evaporator/condenser EC2 of the dipole D2, G1 and G2 are different, and the thermochemical phenomena are selected so that, in this coupling phase, T (EC1) < T (EC2) < T (R1) < T(R2).

5. The method according to claim 4, **characterized in that**, during the second step, the evaporators/condensers EC1 and EC2 are put in thermal connection, and heat at temperature Th is simultaneously applied to the reactor R2 in order to cause endothermic desorption of G2 in R2 and exothermic condensation of G2 in R2, the heat released in EC2 being transferred to the reactor EC1, which causes endothermic evaporation of G1 in EC1 and concomitant exothermic absorption of G1 by S1 in R1.

6. The method according to claim 3, **characterized in that** the dipoles D1 and D2 operate with the same gas G and are coupled, during the regeneration phase of the dipole D1, through a mass connection which allows passage of the gas between the reactor R1 of the dipole D1 and the reactor R2 of the dipole D2 on the one hand and between the evaporators/condensers EC1 and EC2 on the other hand, the thermochemical phenomena being selected so that T(EC1) = T (EC2) < T (R1) < T(R2).

7. The method according to claim 6, **characterized in that**, at the beginning of the second step, communication between EC2 and R2 is stopped and R1 is put into communication with R2 and heat a temperature Th is simultaneously provided to the reactor R2, which causes endothermic desorption of G in R2, and by cooling the reactor R1, which causes absorption of the gas G in R1.
